# FASCICULE DE BREVET EUROPEEN

(11) **EP 3 305 484 B1**
(45) Date de publication et mention de la délivrance du brevet: **09.10.2019**
(21) Numéro de dépôt: 17193900.2
(22) Date de dépôt: 28.09.2017
(51) Int. Cl.: B26B 5/00

(54) **COUTEAU POUR LA DÉCOUPE ET LA POSE D'UN REVÊTEMENT DE SOL SOUPLE**
MESSER ZUM ZUSCHNEIDEN UND VERLEGEN EINES WEICHEN FUSSBODENBELAGS
KNIFE FOR CUTTING AND INSTALLING A FLEXIBLE FLOOR COVERING

(30) Priorité: 04.10.2016 FR 1659564
(43) Date de publication de la demande: 11.04.2018
(73) Titulaire: GERFLOR, 69100 Villeurbanne (FR)
(72) Inventeur: METAYER, Sébastien, 42470 SAINT SYMPHORIEN DE LAY (FR); PONCET, Hélène, 38170 SEYSSINET-PARISET (FR); FRAYSSE, François, 75013 PARIS (FR)
(74) Mandataire: Cabinet Laurent & Charras

(56) Documents cités:
- DE-U1- 20 318 919
- DE-U1-202013 100 726
- US-A- 4 109 380
- US-A- 5 806 189
- US-A1- 2010 281 696

## Description

### DOMAINE TECHNIQUE

La présente invention concerne le domaine technique des couteaux spécialement utilisés par un opérateur pour la découpe et la pose d'un revêtement de sol souple, tels que par exemple les revêtements de sol souple à base de polychlorure de vinyle, les linoléums, les moquettes, les tapis, les gazons synthétiques, etc. De tels couteaux sont également connus sous le nom de porte-lame.

Ces couteaux permettent la réalisation de découpes et de finitions, par exemple, pour préparer des remontées en plinthe du revêtement de sol.

### ART ANTERIEUR

Il est connu de l'état de la technique les documents US 4,662,070 et US 5,561,906 qui décrivent un couteau pour la découpe et la pose d'un revêtement de sol souple. Le document DE 203 18 919 U1 décrit un cutter ayant un manche constitué de deux demi-coques.

D'une manière générale, le couteau comprend un manche constitué de deux demi-coques reliées entre elles de manière pivotante, et maintenues l'une contre l'autre par une vis moletée. Le manche comprend une première partie de préhension par un utilisateur, s'étendant longitudinalement selon un premier axe, et une deuxième partie support d'une lame, s'étendant longitudinalement selon un deuxième axe définissant un angle, par exemple compris entre 5° et 10° par rapport au premier axe. La lame, par exemple droite ou croche, est maintenue en position fixe et en débordement à une extrémité du manche, par exemple par l'intermédiaire d'au moins un pion de positionnement. Une zone de stockage de lames de rechange est généralement prévue entre les deux demi-coques.

Cependant, la prise en main de ce type de couteau peut être améliorée. En effet, dans le couteau de l'état de la technique, la vis moletée de serrage déborde latéralement ou sur le dessus du couteau ce qui gêne la prise en main. Par « dessus du couteau » on entend la face qui est opposée au tranchant de la lame.

De plus, dans le couteau du document US 4,662,070, il est difficile pour un utilisateur de positionner la lame croche d'une manière à obtenir une bonne restitution de la force appliquée pour la découpe. En effet, étant donné que le tranchant de la lame se situe dans la forme en creux de la lame croche, l'utilisateur est incité à incliner trop fortement le manche ou à tirer trop fort sur celui-ci. Il s'ensuit que l'utilisateur prend une mauvaise posture, et l'usage répété du couteau peut entrainer des troubles musculo-squelettiques.

Le couteau du document US 5,561,906 comprend une extrémité arrière pointue permettant à l'utilisateur, lors de la pose, de casser le revêtement de sol au niveau de sa jonction entre le sol et le mur. Cependant, la forme de la partie arrière du couteau rend difficile l'application d'une force suffisante pour plier ou rainer le revêtement de sol le long des plinthes.

### EXPOSE DE L'INVENTION

L'un des buts de l'invention est donc de proposer un couteau dont l'ergonomie est optimale et permettant une bonne prise en main par un utilisateur lors d'opérations de découpes et de poses du revêtement de sol.

Un autre objectif de l'invention est de fournir un couteau qui permet d'assurer un serrage efficace des moyens de support de lame.

A cet effet, il a été mis au point un couteau pour la découpe et la pose d'un revêtement de sol souple, conforme à celui de l'état de la technique en ce qu'il comprend un manche constitué de première et deuxième demi-coques reliées entre elles de manière pivotante, et maintenues l'une contre l'autre par des moyens de verrouillage pour enserrer et maintenir une lame fixe en débordement à l'une des extrémités du manche.

Pour résoudre les problèmes précités, et conformément à l'invention, les moyens de verrouillage sont agencés entre les deux demi-coques et sont accessibles et actionnables par une face de dessous du manche située du côté du tranchant de la lame.

De cette manière, l'utilisateur peut librement appliquer une force nécessaire à la découpe avec la paume de sa main, sans être gêné par les moyens de verrouillage.

Selon une caractéristique avantageuse de l'invention, le manche comprend une partie de préhension s'étendant longitudinalement selon un premier axe, et prolongée par une partie support de la lame s'étendant selon un deuxième axe incliné, de préférence d'un angle compris entre 10° et 35°, et notamment compris entre 15° et 30° par rapport au premier axe.

L'inclinaison entre l'axe de la partie de préhension et l'axe de la partie support de lame permet une meilleure prise en main par l'utilisateur, notamment lorsqu'il s'agit de découper avec des lames croches. L'utilisateur guide plus facilement la portion la plus coupante de la lame, qui se situe au point central de l'arc formé par la lame croche, le long et au contact de la tranche du revêtement de sol lors de la découpe. L'ergonomie est optimale. Il en résulte que l'utilisateur ressent moins de fatigue qu'avec le couteau de l'état de la technique après des découpes répétées.

Selon une autre caractéristique de l'invention, le couteau comprend une partie arrière prolongeant la partie de préhension à l'opposé de la partie support, et s'étendant longitudinalement selon un troisième axe incliné d'un angle compris entre 5 et 30° par rapport au premier axe.

L'inclinaison entre l'axe de la partie de préhension et l'axe de la partie arrière permet à l'utilisateur de pouvoir utiliser la partie arrière du couteau, qui est de préférence biseautée, pour plier ou rainer le revêtement de sol lors de la pose, au niveau d'une partie d'angle ou d'une interface sol/mur, tout en ayant une bonne prise en main du manche. L'ergonomie est optimale.

### DESCRIPTION SOMMAIRE DES FIGURES

D'autres avantages et caractéristiques de l'invention ressortiront mieux de la description qui va suivre, donnée à titre d'exemple non limitatif, en référence aux figures annexées dans lesquelles :
- la figure 1 illustre, de manière schématique et de côté, un couteau pour la découpe et la pose d'un revêtement de sol souple selon l'invention ;
- la figure 2 illustre, de manière schématique en coupe transversale et vue de face, les deux demi-coques du manche du couteau en position ouverte ;
- la figure 3 représente une vue du couteau avec ces deux-demi-coques en position fermée, avec l'une des demi-coque ayant été effacée, et illustre de manière schématique et de côté les moyens de verrouillage en position ouverte ;
- la figure 4 est une vue schématique similaire à celle de la figure 3, les moyens de verrouillage étant en position fermée de verrouillage.

### DESCRIPTION DETAILLEE DE L'INVENTION

En référence aux figures 1 à 4, il est décrit un couteau (1), ou porte-lame, pour la découpe et la pose d'un revêtement de sol souple, tel qu'un sol à base de PVC, un linoléum, une moquette, un tapis, un gazon synthétiques, etc.

Le couteau (1) permet à un utilisateur de réaliser des découpes et des finitions, par exemple pour la préparation des remontées en plinthe du revêtement de sol.

Le couteau (1) comprend un manche (2) constitué d'une partie de préhension (2a) prolongée, d'une part, par une partie support (2b) d'une lame (3) fixe et, d'autre part, par une partie arrière (2c).

En référence à la figure 1, la partie de préhension (2a) par un utilisateur s'étend longitudinalement selon un premier axe (4). Pour une meilleure prise en main et une ergonomie de découpe optimale, la partie support (2b) de lame (3) s'étend longitudinalement selon un deuxième axe (5) incliné d'un angle compris entre 10° et 35°, et de préférence entre 15° et 30° par rapport au premier axe (4) longitudinal de la partie de préhension (2a).

Pour permettre à l'utilisateur d'effectuer des opérations de pliage ou rainage du revêtement de sol lors de la pose, au niveau d'une partie d'angle ou d'une interface sol/mur, tout en ayant une bonne prise en main du manche (2), la partie arrière (2c), de préférence biseautée, s'étend longitudinalement selon un troisième axe (6) incliné d'un angle compris entre 5 et 30° par rapport au premier axe (4) longitudinal de la partie de préhension (2a). Les premier axe (4), deuxième axe (5) et troisième axe (6) sont préférentiellement situés dans le même plan.

La lame (3) est fixée au niveau de la partie support (2b) de lame (3) et en débordement du manche (2). La lame (3), qui peut être croche ou droite, est fixée de toute manière appropriée et bien connue de l'état de la technique, par exemple par des pions de positionnement.

En référence à la figure 2, la lame (3) est, par exemple, enserrée et maintenue fixement entre des première et deuxième demi-coques (7, 8) constituant le manche (2) et reliées entre elles de manière pivotante. Ces deux demi-coques (7, 8) peuvent définir entre elles un espace de stockage (9) de lames (3) de rechange. Ces demi-coques (7, 8) sont passées en position ouverte pour permettre le retrait de la lame (3) et son remplacement.

Les première et deuxième demi-coques (7, 8) sont maintenues l'une contre l'autre par des moyens de verrouillage (10), par exemple du type à molette ou à levier. Les moyens de verrouillage (10) sont agencés entre les deux demi-coques (7, 8) et sont accessibles et actionnables par une face de dessous du manche (2), et de préférence actionnables en direction de la partie arrière (2c) du manche (2). En d'autres termes, les moyens de verrouillage (10) sont situés sur la face de dessous du couteau (1) et ne gênent pas la prise en main par l'utilisateur. Par « face de dessous », on entend la face du couteau (1) située du côté du tranchant de la lame (3). De plus, les moyens de verrouillage (10) sont actionnables en direction de la partie arrière (2c) du couteau (1), ce qui signifie qu'ils sont actionnables selon une direction identique à la direction d'utilisation du couteau (1). Ainsi, lorsque l'utilisateur tire le couteau (1) en arrière pour réaliser une opération de découpe, il force le maintien des moyens de verrouillage (10) en position verrouillée. Tout déverrouillage accidentel est évité. Par exemple, dans une forme de réalisation non représentée, les moyens de verrouillage comprennent une molette coopérant avec un pas de vis. Selon l'invention, le pas de vis correspondant est orienté pour qu'une rotation de la molette en direction de la partie arrière (2c) du couteau (1) permette le verrouillage des deux demi-coques (7, 8).

En référence aux figures 3 et 4, qui représentent une vue du couteau (1) avec les deux-demi-coques (7, 8) en position fermée, et dans lesquelles la demi-coque (7) a été effacée, les moyens de verrouillage (10) comprennent, par exemple, une languette de retenue (11) fixée sur la première demi-coque (7), et un levier (12) monté pivotant par rapport à un axe latéral (13) sur la deuxième demi-coque (8). Le pivotement du levier (12) autour de son axe latéral (13) permet de le basculer d'une position ouverte (Fig. 3) dans laquelle il ne coopère pas avec la languette de retenue (11) et autorise l'éloignement des demi-coques (7, 8) l'une de l'autre et l'ouverture du manche (2), à une position de verrouillage (Fig. 4), basculé en direction de la partie arrière (2c) du manche (2), dans laquelle une extrémité du levier (12) vient se loger entre la languette de retenue (11) et la paroi interne de la première demi-coque (7) pour verrouiller les demi-coques (7, 8) en position fermée l'une contre l'autre.

De préférence, la languette de retenue (11) présente une portion inclinée (11a) en regard de la première demi-coque (7) de sorte à ramener progressivement les demi-coques (7, 8) l'une contre l'autre au fur et à mesure du basculement du levier (12) en position de verrouillage. Ainsi, lorsque l'utilisateur tire le couteau (1) en arrière pour réaliser une opération de découpe, il augmente la force de maintien appliquée par la languette de retenue (11) sur la portion inclinée (11a) en position verrouillée.

De préférence, le manche (2) est réalisé en aluminium et la partie support (2b) de lame (3) est une pièce rapportée réalisée en acier inoxydable. De cette manière les bords de la lame (3) sont en appui sur un matériau plus résistant ce qui permet une meilleure précision de découpe.

## Revendications

1. Couteau (1) pour la découpe et la pose d'un revêtement de sol souple, comprenant un manche (2) constitué de première et deuxième demi-coques (7, 8) reliées entre elles de manière pivotante, et maintenues l'une contre l'autre par des moyens de verrouillage (10) pour enserrer et maintenir une lame fixe (3) en débordement à l'une des extrémités du manche (2), ***caractérisé* en ce que** les moyens de verrouillage (10) sont agencés entre les deux demi-coques (7, 8) et sont accessibles et actionnables par une face de dessous du manche (2) située du côté du tranchant de la lame (3), ***et en ce que*** le manche comprend une partie de préhension (2a) s'étendant longitudinalement selon un premier axe (4), et prolongée par une partie support (2b) de la lame (3) s'étendant selon un deuxième axe (5) incliné par rapport au premier axe (4), le manche comprend également une partie arrière (2c) prolongeant la partie de préhension (2a) à l'opposé de la partie support (2b), et s'étendant longitudinalement selon un troisième axe (6) incliné d'un angle compris entre 5 et 30° par rapport au premier axe (4).

2. Couteau (1) selon la revendication 1, ***caractérisé* en ce que** l'actionnement des moyens de verrouillage (10) s'effectue en direction d'une partie arrière (2c) du manche (2) opposée à la lame (3).

3. Couteau (1) selon la revendication 2, ***caractérisé* en ce que** les moyens de verrouillage (10) comprennent une languette de retenue (11) fixée sur la première demi-coque (7), et un levier (12) monté pivotant par rapport à un axe latéral (13) sur la deuxième demi-coque (8), de sorte à adopter une position ouverte dans laquelle il ne coopère pas avec la languette de retenue (11) et autorise l'éloignement des demi-coques (7, 8) et l'ouverture du manche (2), et une position de verrouillage, basculé en direction de la partie arrière (2c) du manche (2), dans laquelle une extrémité du levier (12) vient se loger entre la languette de retenue (11) et la première demi-coque (7) pour verrouiller les demi-coques (7, 8) en position fermée l'une contre l'autre.

4. Couteau (1) selon la revendication 3, ***caractérisé* en ce que** la languette de retenue (11) présente une portion inclinée en regard de la première demi-coque (7) de sorte à ramener progressivement les demi-coques (7, 8) l'une contre l'autre au fur et à mesure du basculement du levier (12) en position de verrouillage.

5. Couteau (1) selon la revendication 1, ***caractérisé* en ce que** l'angle d'inclinaison du deuxième axe (5) est compris entre 10° et 35°.

6. Couteau (1) selon la revendication 1, ***caractérisé* en ce que** la partie arrière (2c) est biseautée.

7. Couteau (1) selon la revendication 1 ***caractérisé* en ce que** la lame (3) est maintenue en position fixe par l'intermédiaire d'au moins un pion de positionnement.

8. Couteau (1) selon la revendication 1 ***caractérisé* en ce que** le premier axe (4), le deuxième axe (5) et le troisième axe (6) sont situés dans un même plan.

## Patentansprüche

1. Messer (1) zum Schneiden und Verlegen eines flexiblen Bodenbelags mit einem Griff (2), der aus einer ersten und zweiten Halbschale (7, 8) besteht, welche schwenkbar miteinander verbunden und über Verriegelungsmittel (10) zum Klemmen und Halten einer festen Klinge (3) im Überstand an einem Ende des Griffs (2) zusammengehalten sind, **dadurch gekennzeichnet, dass** die Verriegelungsmittel (10) zwischen den beiden Halbschalen (7, 8) angeordnet und über eine Unterseite des Griffs (2), die sich auf der Klingenkante (3) befindet, zugänglich und betätigbar sind, und dass der Griff einen Griffbereich (2a) umfasst, der sich in Längsrichtung entlang einer ersten Achse (4) erstreckt und über einen Bereich (2b) zum Halten der Klinge (3) fortgesetzt wird, welcher sich entlang einer zweiten Achse (5) erstreckt, die bezogen auf die erste Achse (4) geneigt ist, wobei der Griff außerdem einen hinteren Bereich (2c) umfasst, der den Griffbereich (2a) auf der dem Haltebereich (2b) entgegengesetzten Seite fortsetzt und sich in Längsrichtung entlang einer dritten Achse (6) erstreckt, die in einem Winkel zwischen 5 und 30° bezogen auf die erste Achse (4) geneigt ist.

2. Messer (1) nach Anspruch 1, **dadurch gekennzeichnet, dass** das Betätigen der Verriegelungsmittel (10) in Richtung eines hinteren Bereichs (2c) des Griffs (2) erfolgt, welcher der Klinge (3) entgegengesetzt ist.

3. Messer (1) nach Anspruch 2, **dadurch gekennzeichnet, dass** die Verriegelungsmittel (10) eine Haltelasche (11), die an der ersten Halbschale (7) befestigt ist, und einen Hebel (12) umfassen, der bezogen auf eine Querachse (13) an der zweiten Halbschale (8) schwenkbar montiert ist, so dass er eine offene Position einnimmt, in der er nicht mit der Haltelasche (11) zusammenwirkt und ein Beabstanden der Halbschalen (7, 8) und das Öffnen des Griffs (2) ermöglicht und durch Schwenken des Griffs (2) in Richtung des hinteren Bereichs (2c) eine Verriegelungsstellung einnimmt, in der sich ein Ende des Hebels (12) zwischen Haltelasche (11) und erster Halbschale (7) positioniert, um die Halbschalen (7, 8) in geschlossener Position gegeneinander zu verriegeln.

4. Messer (1) nach Anspruch 3, **dadurch gekennzeichnet, dass** die Haltelasche (11) einen der ersten Halbschale (7) zugewandten geneigten Bereich aufweist, so dass die Halbschalen (7, 8) beim Schwenken des Hebels (12) in Verriegelungsstellung nach und nach zusammengeführt werden.

5. Messer (1) nach Anspruch 1, **dadurch gekennzeichnet, dass** der Neigungswinkel der zweiten Achse (5) zwischen 10° und 35° liegt.

6. Messer (1) nach Anspruch 1, **dadurch gekennzeichnet, dass** der hintere Bereich (2c) abgeschrägt ist.

7. Messer (1) nach Anspruch 1, **dadurch gekennzeichnet, dass** die Klinge (3) über mindestens einen Positionierstift in feststehender Position gehalten wird.

8. Messer (1) nach Anspruch 1, **dadurch gekennzeichnet, dass** die erste Achse (4), die zweite Achse (5) und die dritte Achse (6) in derselben Ebene angeordnet sind.

## Claims

1. Knife (1) for cutting and laying a flexible floor covering, comprising a handle (2) consisting of first and second half-shells (7, 8) pivotally connected to each other and held together by locking means (10) for clamping and holding a fixed blade (3) in overhang at one end of the handle (2), ***characterized* in that** the locking means (10) are arranged between the two half-shells (7, 8) and are accessible and operable by a bottom face of the handle (2) located on the edge side of the blade (3), and **in that** the handle comprises a gripping part (2a) extending longitudinally along a first axis (4), and extended by a support part (2b) of the blade (3) extending along a second axis (5) inclined with respect to the first axis (4), the handle also includes a rear part (2c) extending the gripping part (2a) opposite the support part (2b), and extending longitudinally along a third axis (6) inclined at an angle of between 5 and 30° with respect to the first axis (4).

2. Knife (1) according to claim 1, ***characterized* in that** the locking means (10) are operated in the direction of a rear part (2c) of the handle (2) opposite the blade (3).

3. Knife (1) according to claim 2, ***characterized* in that** the locking means (10) comprise a retaining tab (11) fixed to the first half-shell (7), and a lever (12) pivotally mounted with respect to a lateral axis (13) on the second half-shell (8), so as to adopt an open position in which it does not cooperate with the retaining tab (11) and allows the distance of the half-shell (7, 8) and opening the handle (2), and a locking position, tilted towards the rear part (2c) of the handle (2), in which one end of the lever (12) is accommodated between the retaining tab (11) and the first half shell (7) to lock the half shells (7, 8) in the closed position against each other

4. Knife (1) according to claim 3, ***characterized* in that** the retaining tab (11) has an inclined portion facing the first half-shell (7) so as to gradually bring the half-shells (7, 8) back together as the lever (12) tilts into the locking position.

5. Knife (1) according to claim 1, ***characterized* in that** the angle of inclination of the second axis (5) is between 10° and 35°.

6. Knife (1) according to claim 1, ***characterized* in that** the rear part (2c) is tapered.

7. Knife (1) according to claim 1, ***characterized* in that** the blade (3) is held in a fixed position by means of at least one positioning pin.

8. Knife (1) according to claim 1, ***characterized* in that** the first axis (4), the second axis (5) and the third axis (6) are located in the same plane.
